# EUROPÄISCHE PATENTSCHRIFT

(11) **EP 2 400 595 B1**
(45) Veröffentlichungstag und Bekanntmachung des Hinweises auf die Patenterteilung: **03.06.2015**
(21) Anmeldenummer: 11004958.2
(22) Anmeldetag: 17.06.2011
(51) Int. Cl.: H01R 4/48

(54) **Anschlussklemme**
Connection terminal
Borne de connexion

(30) Priorität: 23.06.2010 DE 102010024809
(43) Veröffentlichungstag der Anmeldung: 28.12.2011
(73) Patentinhaber: Wago Verwaltungsgesellschaft mbH, 32423 Minden (DE)
(72) Erfinder: Köllmann, Hans-Josef, 32425 Minden (DE)
(74) Vertreter: Gerstein, Hans Joachim

(56) Entgegenhaltungen:
- EP-A1- 0 837 526
- EP-A1- 1 622 224
- EP-A2- 1 385 353
- DE-A1- 10 205 613
- DE-A1-102007 050 936

## Beschreibung

Die Erfindung betrifft eine Anschlussklemme mit einem Isolierstoffgehäuse und mit mindestens einer Federklemmeinheit mit einer Klemmfeder und einem Stromschienenabschnitt in dem Isolierstoffgehäuse, wobei die Klemmfeder einen Anlageabschnitt, einen sich an den Anlageabschnitt anschließenden Federbogen (7) und einen sich an den Federbogen anschließenden und zum Anklemmen eines elektrischen Leiters gegen den Stromschienenabschnitt ausgeformten Klemmabschnitt hat.

Derartige Federkraft-Anschlussklemmen sind in vielfältiger Form bekannt. Ein elektrischer Leiter wird von einem Klemmabschnitt durch Federkraft einer Klemmfeder gegen einen Stromschienenabschnitt gedrückt und hierdurch wird ein elektrisch leitender Kontakt zwischen Stromschienenabschnitt und ängeklemmterri elektrischen Leiter hergestellt.

Insbesondere zur Entnahme eines elektrischen Leiters muss die Klemmfeder entgegen ihrer Federkraft verlagert und die Klemmstelle geöffnet werden. Dies gelingt durch Betätigungswerkzeuge, wie Schraubendreher, die in geeignete Betätigungsöffnungen eingeführt werden oder durch in das Isolierstoffgehäuse der Anschlussklemme eingebaute Betätigungsorgane.

Aus der DE 202 08 724 U1 ist beispielsweise eine Anschlussklemme mit einer im Wesentlichen C-förmigen Klemmfeder bekannt, die mit einem Betätigungshebel in Wirkverbindung steht und an einer käfigförmigen Stromschiene festgelegt ist. Bei Betätigung des Hebels wird die Leitereinführungsöffnung entgegen der Federkraft der Klemmfeder freigegeben, so dass ein Leiter eingeführt werden kann. Eine Rückführung des Betätigungshebels bewirkt eine Klemmung des elektrischen Leiters gegen die Stromschiene zur Herstellung einer elektrisch leitenden Verbindung.

EP 1 622 224 B1 zeigt eine Anschlussklemme, bei der die Klemmkante des Klemmschenkels einer Klemmfeder eine Klemmstelle mit einer der Klemmkante gegenüberliegenden Stromschiene bildet. Der Klemmschenkel kann entgegen der Federkraft mit einem schwenkbar im Isolierstoffgehäuse aufgenommenen Betätigungshebel von der Stromschiene abgehoben werden, um eine Leitereinführungsöffnung freizugeben oder einen geklemmten Leiter zu lösen. Der Hebel drückt dabei auf den Klemmschenkel, wobei in den Gehäuseseiten, Wänden und Gehäusezwischenwänden Zugkräfte wirken.

DE 38 22 980 A1 offenbart eine Anschlussklemme, bei der eine gabelförmige Feder bei geöffnetem Betätigungshebel auseinander federt und geöffnet ist, so dass ein elektrischer Leiter eingeführt werden kann. Zum Schließen der Klemmschelle drückt der Betätigungshebel gegen einen Schenkel der gabelförmigen Feder entgegen der Federkraft und klemmt den elektrischen Leiter, um so einen elektrischen Kontakt herzustellen. Die Klemmkraft wird hierbei durch den Betätigungshebel aufgebracht.

DE 10 2007 050 936 A1 zeigt eine Anschlussklemme mit einer Käfigzugfeder, die eine Öffnung im Klemmschenkel hat. Eine an dem Halteschenkel anliegende Stromschiene ragt durch den Klemmschenkel. Auf der der Stromschiene abgewandten Seite des Halteschenkels steht ein Federbogen der Käfigzugfeder in Wirkverbindung mit einem Betätigungshebel. Mit Hilfe des eine Druckkraft auf die Feder bewirkenden Betätigungshebels kann die Klemmstelle zwischen Klemmschenkel und Stromschiene geöffnet werden.

EP 0 837 526 A1 zeigt eine Anschlussklemme nach dem Oberbegriff des Anspruchs 1, mit einer Klemmfeder, die über einen Hebel geöffnet wird. Der Hebel greift an einem dem Klemmschenkel gegenüberliegenden Teil der Klemmfeder an.

DE 102 05 613 A1 offenbart ein Kontaktelement mit einem gegenüberliegend zum Klemmabschnitt liegenden Betätigungsabschnitt, der auf Druck durch einen Auslenkschlitten oder Schraubendreher betätigt wird.

EP 1 385 353 A1 offenbart einen Stecker mit einer Klemmfeder, die mit einem Betätigungselement zum Öffnen einer Klemmzunge betätigt wird. Hierzu ist ein Betätigungs-Blechelement in einem Abschnitt mit der Kontaktzunge der Klemmfeder verbunden. Das Betätigungselement greift direkt am Klemmschenkel an.

Ausgehend hiervon ist es Aufgabe der vorliegenden Erfindung, eine verbesserte Anschlussklemme zu schaffen, bei der die Betätigung und die Integration eines Betätigungsorgans in einem Isolierstoffgehäuse verbessert ist.

Die Aufgabe wird mit der Anschlussklemme der eingangs genannten Art mit den Merkmalen des kennzeichnenden Teils des Anspruchs 1 gelöst.

Durch den vom Klemmabschnitt weg ragenden Betätigungsabschnitt wird eine z.B. integral mit der Klemmfeder geformte Lasche bereitgestellt, an der ein Betätigungselement wirken kann, um durch Zugkraft auf diese Lasche den Klemmabschnitt entgegen der Federkraft der Klemmfeder zu verlagern und die Klemmstelle zu öffnen.

Im Unterschied zu den herkömmlichen Lösungen, bei denen Betätigungselemente durch Druck auf die Klemmfeder ein Öffnen bei der Klemmstelle erreichen, gelingt es mit der vorliegenden Erfindung, andere Kinematiken für Betätigungselemente in die Anschlussklemme zu integrieren. Diese Kinematiken, welche eine Zugkraft auf die Lasche, d.h. den Betätigungsabschnitt ausüben, haben je nach konkreter Ausführungsform Vorteile hinsichtlich der Integrierbarkeit in den verfügbaren Bauraum, der Baugröße, der Kraft-Momenteh-Umsetzung, der Lagerung im Isolierstoffgehäuse etc.

Als Betätigungselement kann ein in eine Betätigungsöffnung des Isolierstoffgehäuses einsteckbares Betätigungswerkzeug, wie z. B. ein Schraubendreher, dienen. Mit Hilfe dieses Betätigungswerkzeuges kann der vom Klemmabschnitt abgehende Betätigungsabschnitt untergriffen werden, um die Klemmfeder mittels Zugkraft auf den Betätigungsabschnitt zu öffnen.

Besonders vorteilhaft ist es jedoch, wenn das Betätigungselement bereits Teil der Anschlussklemme bildet und beweglich an oder in dem Isolierstoffgehäuse gelagert ist. So kann das Betätigungselement beispielsweise ein verschwenkbar in oder an dem Isolierstoffgehäuse gelagerter Betätigungshebel, ein verschiebbar am Isolierstoffgehäuse gelagerter Betätigungsschieber oder ein rotierbar im Isolierstoffgehäuse gelagertes Betätigungsrad sein.

Der Betätigungsabschnitt der Klemmfeder hat vorzugsweise ein umgebogenes Ende, das in das Betätigungselement eingehängt ist. Damit wird sichergestellt, dass das Betätigungselement in Eingriff mit dem Betätigungsabschnitt der Klemmfeder steht und der Betätigungsabschnitt bei Verlagerung des Betätigungselements durch Zug auf den Betätigungsabschnitt der Bewegung des Betätigungselementes folgt.

Der Klemmabschnitt der Klemmfeder kann mindestens ein zum Anklemmen eines elektrischen Leiters an den Stromschienenabschnitt vorgesehenes freies Ende mit einer Klemmkante haben. Der integral mit dem Klemmabschnitt geformte Betätigungsabschnitt der Klemmfeder ist dabei von dem Klemmabschnitt vor dem freien Ende so abgebogen, dass ein Teil der Breite des Klemmabschnittes das mindestens eine freie Ende und der andere Teil bzw. die anderen Teile der Breite des Klemmabschnittes den Betätigungsabschnitt bildet. Auf diese Weise gelingt es, den Betätigungsabschnitt integral aus dem Federblechmaterial der Klemmfeder zu formen. Der Betätigungsabschnitt ist dabei aus dem Klemmabschnitt freigeschnitten oder frei gestanzt. Unter Belassung der vom Klemmabschnitt weiterlaufenden freien Enden des Klemmabschnittes wird der Betätigungsabschnitt aus dem benachbarten Material der Klemmfeder angrenzend zum freien Ende des Klemmabschnittes gebildet. Dabei wird der Betätigungsabschnitt vom freien Ende der Klemmfeder weg in eine andere Richtung weisend umgebogen, als in Erstreckungsrichtung des freien Endes des Klemmabschnitts.

In einer Ausführungsform der Anschlussklemme ist der Anlageabschnitt in Richtung Klemmabschnitt weisend umgebogen. Die Klemmfeder hat dabei einen Durchbruch, durch den der Klemmabschnitt oder der Betätigungsabschnitt hindurchgeführt ist. Auf diese Weise wird eine Käfigzugfeder gebildet, bei der die Längserstreckungsrichtung des Durchbruchs quer zu einem durch den Durchbruch hindurchgeführten Stromschienenabschnitt steht.

Eine solche Käfigzugfeder kann nun nicht wie üblich durch Ausübung einer Druckkraft auf den Klemmabschnitt, sondern durch Ausübung einer Zugkraft auf den Betätigungsabschnitt der Klemmfeder geöffnet werden. Dies hat den Vorteil, dass das Betätigungselement gegenüberliegend zum Klemmabschnitt in einem vollkommen anderen Raum des Isolierstoffgehäuses, als bislang üblich angeordnet sein kann.

Der Anlageabschnitt, der Klemmabschnitt und/oder der Betätigungsabschnitt sind dabei so durch den Durchbruch hindurchgeführt, dass der Anlageabschnitt, der Klemmabschnitt und/oder der Betätigungsabschnitt durch den Durchbruch hindurchragt und sich mit einem Teil vor dem Durchbruch und mit seinem anderen Teil hinter dem Durchbruch erstreckt.

Besonders vorteilhaft ist es, wenn ein Bügel am Stromschienenabschnitt angeordnet ist und der Anlageabschnitt an dem Bügel anliegt. Gegenüberliegend zum Anlageabschnitt untergreift der Bügel den Stromschienenabschnitt, so dass die Anschlussklemme selbsttragend ist und eine vom Anlageabschnitt auf den Bügel ausgeübte Haltekraft über den Bügel und eine entgegengerichtete, vom Klemmabschnitt auf den Stromschienenabschnitt wirkende Klemmkraft kompensierbar ist. Um ein vollständig selbsttragendes System zu realisieren, ist es zudem vorteilhaft, wenn das Betätigungselement am Stromschienenabschnitt oder dem Bügel direkt oder indirekt aufgelagert ist, um eine Relativbewegung zwischen Betätigungsabschnitt und Stromschienenabschnitt zu bewirken. Damit wird verhindert, dass sich das Betätigungselement im Wesentlichen am Isolierstoffgehäuse abstützt. Die auf den Betätigungsabschnitt der Klemmfeder aufgebrachte Zugkraft wird bei diesem selbsttragenden System somit durch die Auflagerung relativ zum Stromschienenabschnitt von dem Stromschienenabschnitt und dem daran anliegenden Anlageabschnitt der Klemmfeder aufgefangen.

Alternativ zu einem Bügel zur Lagerung des Anlageabschnittes kann der Stromschienenabschnitt in einem an den Klemmabschnitt der Klemmfeder angrenzenden Bereich in Richtung Anlageabschnitt umgebogen sein und einen Durchbruch zur Durchführung eines Teils des Anlageabschnitts und eines Teils des Klemmabschnitts haben. Der Anlageabschnitt liegt dabei an einer Begrenzungskante des Durchbruchs an der Stromschiene an.

Mit Hilfe des Stromschienenabschnitts kann auch eine Auffangtasche für den elektrischen Leiter gebildet werden. Hierzu ist es vorteilhaft, wenn der Stromschienenabschnitt gegenüberliegend zu einer Leitereinführungsöffnung für einen elektrischen Leiter im Isolierstoffgehäuse U-förmig abgewinkelt ist. Die beiden sich gegenüberliegenden Teile des U-förmigen abgewinkelten Stromschienenabschnitts stellen einen Aufnahmeraum für einen elektrischen Leiter zur Verfügung, der durch die quer hierzu stehende Verbindungswand des Stromschienenabschnitts in seiner Tiefe begrenzt ist.

Bei der Betätigung der Klemmfeder durch Zugkraft kann das Problem auftreten, dass das Betätigungselement durch die Kraft der Klemmfeder von der Offenstellung in die geschlossene Position der Klemmfeder zurückgedrängt wird. Es ist daher vorteilhaft, an der Oberseite des Isolierstoffgehäuses einen Sperrhebel schwenkbar anzulenken. Der Sperrhebel hat hierbei einen mit dem Betätigungshebel zusammenwirkenden Sperrabschnitt zum Halten des Betätigungshebels in der Offenstellung.

Der Sperrhebel kann dabei z. B. mit seinem freien Ende einen Durchbruch des Betätigungshebels durchragen. Beim Aufschwenken des Betätigungshebels wird der Sperrhebel dann über die Kontur des Betätigungshebels in seinem Durchbruch aus seiner Ruhelage heraus bewegt. Sobald der Betätigungshebel entgegen der Federkraft weit genug aufgeschwenkt ist, kann der Sperrhebel mit einer als Absatz ausgebildeten Sperrkontur gegen den Betätigungshebel gelegt werden. Der Betätigungshebel kann dabei am Sperrhebel verrastet werden. Zur Aufhebung der Sperrstellung kann der Betätigungshebel dann überschwenkt werden, so dass der Sperrabschnitt außer Eingriff mit dem Betätigungshebel gelangt und sich der Sperrhebel vom Betätigungshebel wegbewegt. Damit wird der Betätigungshebel wieder freigegeben und kann durch Federkraft in seine Ruhelage verbracht werden, in der die Klemmfeder dann zum Anklemmen eines elektrischen Leiters geschlossen ist.

Die Erfindung wird nachfolgend anhand von Ausführungsbeispielen mit den beigefügten Zeichnungen näher erläutert. Es zeigen:
- Figur 1: - Seiten-Schnittansicht einer ersten Ausfuhrungsform einer Anschlussklemme in der geschlossenen Klemmstellung;
- Figur 2: - Seiten-Schnittansicht der Anschlussklemme aus Figur 1 in der Offenstellung;
- Figur 3: - perspektivische Ansicht einer Klemmfeder der Anschlussklemme aus Figuren 1 und 2;
- Figur 4: - perspektivische Schnittansicht der Anschlussklemme aus Figuren 1 und 2;
- Figur 5: - Seiten-Schnittansicht einer zweiten Ausführungsform einer Anschlussklemme in der geschlossenen Klemmstellung mit vertikal stehendem, rotierbar gelagertem Betätigungselement;
- Figur 6: - dritte Ausführungsform einer Anschlussklemme in der geschlossenen Klemmposition mit horizontal stehendem, rotierbar gelagertem Betätigungselement;
- Figur 7: - vierte Ausführungsform einer Anschlussklemme in der geschlossenen Klemmposition mit rotierbar im Isolierstoffgehäuse gelagerten Betätigungsrad;
- Figur 8: - Ausschnittsansicht einer Federklemmeinheit für eine Anschlussklemme Figur 9 mit einer Zugfeder; - Frontansicht der Federklemmeinheit aus Figur 8;
- Figur 10: - Ausschnittsansicht einer Ausführungsform einer Federklemmeinheit in Seiten-Schnittansicht mit einem am Stromschienenabschnitt gelagertem Bügel;
- Figur 11: - Seiten-Schnittansicht einer fünften Ausführungsform einer Anschlussklemme mit einem Schraubendreher zur Betätigung der Federklemmeinheit;
- Figur 12: - Seitenansicht einer sechsten Ausftlhrungsform einer Anschlussklemme mit integral mit einem Stromschienenstück ausgeformten Frontstecker;
- Figur 13: - Seitenansicht einer siebten Ausführungsform einer Anschlussklemme mit vom Stromschienenabschnitt abgehenden Lötstiften.

Figur 1 lässt eine Seiten-Schnittansicht mit einem Isolierstoffgehäuse 2 erkennen, In das Isolierstoffgehäuse 2 sind ein Stromschienenabschnitt 3 sowie eine Klemmfeder 4 eingebracht. Das Isolierstoffgehäuse 2 hat zudem eine Leitereinführungsöffnung 5, die zum Einführen eines elektrischen Leiters vorgesehen ist.

Die Klemmfeder 4 hat einen Anlageabschnitt 6, einen sich daran anschließenden Federbogen 7 und einen sich an den Federbogen anschließenden Klemmabschnitt 8. Die Klemmfeder 4 ist dabei mit Hilfe des Federbogens 7 auf einem Lagerbolzen 9 des Isolierstoffgehäuses 2 gelagert. Der Federbogen 7 umschließt dabei den Lagerbolzen 9 teilweise.

Mindestens ein freies Ende 10 des Klemmabschnitts 8 ragt in Richtung der Stromschiene 3 hervor, um eine Klemmstelle für einen in die Leitereinführungsöffnung 5 eingeschobenen elektrischen Leiter zu bilden, der von dem freien Ende 10 gegen den Klemmbereich 11 der Stromschiene 3 gedrückt wird. Hierzu sind im Klemmbereich 11 1 Vorwölbungen 12 an der Stromschiene vorhanden, die in Richtung des freien Endes 10 der Klemmfeder 4 und des gegenüberliegenden Anlageschenkels 6 weisen.

Die Stromschiene 3 ist im Querschnitt U-förmig abgewinkelt, um so eine Auffangtasche für einen in die Leitereinführungsöffnung 5 eingeführten und unterhalb des freien Endes 10 der Klemmfeder 4 hindurchgeführten elektrischen Leiters bereitzustellen.

Vom Klemmabschnitt 8 ist ein Betätigungsabschnitt 13 aus der Klemmfeder 4 herausgebogen, der sich vom Klemmabschnitt 8 in Richtung einer vom Anlageabschnitt 6 aufgespannten Ebene erstreckt. Das freie Ende 14 des Betätigungsabschnitts 13 ist gebogen und übergreift teilweise einen Lagerbolzen 15 eines Betätigungshebels 16, der um das Schwenklager 17 auf einer Kurvenbahn beweglich ist. Das Schwenklager 17 des Betätigungshebels 16 befindet sich gegenüberliegend zur Leitereinführungsöffnung 5 und oberhalb der durch die Stromschiene 3 gebildeten Auffangtasche 23.

Der Betätigungsabschnitt 13 ist aus dem Federblechmaterial der Klemmfeder 4 so freigeschnitten, dass sich die freien Enden 10 des Klemmabschnitts 8 weiter in Richtung Stromschienenabschnitt 3 erstrecken, während über die Breite der Klemmfeder 4 gesehen seitlich angrenzende Teilbereiche des Federblechmaterials als Betätigungsabschnitt 13 herausgebogen ist.

Das freie Ende 10 des Klemmabschnitts 8 kann dabei beispielsweise den mittleren Bereich ausbilden, während an den rechten und linken Randbereichen der Betätigungsabschnitt 13 herausgebogen ist.

Die Biegung des Betätigungsabschnittes 13 ist vorzugsweise nicht scharfkantig, sondern unter Belassung eines Federbogens, um eine elastische Anlenkung des Betätigungsabschnittes 13 am Klemmabschnitt 8 sicherzustellen.

Der Anlageabschnitt 6 der Klemmfeder 4 ist mit Hilfe eines Bügels 17 relativ zum Stromschienenabschnitt 3 fixiert. Hierzu greift der Anlageabschnitt 6 durch einen Durchbruch des Bügels 17 hindurch und liegt an einer oberen Querwand 1$ des Durchbruchs des Bügels 17 an.

Gegenüberliegend zur oberen Querwand 1$ befindet sich auf der anderen Seite des Durchbruchs eine weitere Querwand 19, die den Stromschienenabschnitt 3 untergreift und vorzugsweise in einer Nut 20 an der Unterseite des Stromschienenabschnitts 3 eingehängt ist und ortsfest gehalten wird.

Weiterhin ist ein Sperrhebel 21 verschränkt mit dem Betätigungshebel 16 in einer Schwenklagerung 22 am Isolierstoffgehäuse 2 gehalten. Die Schwenklagerung 22 befindet sich gegenüberliegend zum Schwenklager 17 des Betätigungshebels 16 und ist oberhalb der Leitereinführungsöffnung 5 angrenzend an dem Federbogen 7 der Klemmfeder 4 positioniert.

Wenn der Betätigungshebel 16, wie in Figur 2 dargestellt ist, nach oben vom Isolierstoffgehäuse 2 weg geschwenkt ist, dann wird der Klemmabschnitt 8 der Klemmfeder 4 durch Ausüben einer Zugkraft auf den Betätigungsabschnitt 13 aufgrund des Hochschwenkens des Lagerbolzens 15 nach oben in Richtung Anlageschenkel 6 geschwenkt. Dabei wird die Klemmstelle für einen elektrischen Leiter geöffnet und ein elektrischer Leiter (nicht dargestellt) kann durch die Leitereinführungsöffnung 5 in die Auffangtasche 23 hineingeführt werden.

Da die Klemmfeder 4 eine Gegenkraft auf den Lagerbolzen 15 und den Betätigungshebel 16 ausübt, würde der Betätigungshebel 16 in der dargestellten Offenstellung selbsttätig nach unten federn, um die Klemmfeder in die Schließposition zu überführen. Um die Anschlussklemme 1 in der Offenstellung zu halten, ist der Sperrhebel 21 vorgesehen. Mindestens eine seitlich hervorragende Nase 24 des Betätigungshebels 16 gleitet an einer Kontur 25 an der Unterseite des Sperrhebels 21 1 entlang, so dass der Sperrhebel 21 beim Aufschwenken des Betätigungshebels 16 6 zwangsläufig mindestens teilweise nach oben verschwenkt wird. Der Sperrhebel 21 1 kann schließlich manuell weiter in eine Sperrstellung gedrückt werden, bei der ein Flächenabschnitt des hochgeklappten Betätigungshebels 16 an einen Anschlag 26 des Sperrhebels 21 anstößt. Auf diese Weise wird ein durch die Klemmfeder 4 erzwungenes Zurückschwenken des Betätigungshebels 16 verhindert.

Ggf. kann alternativ oder zusätzlich zum Anschlag 26 auch eine Verrastung vorgesehen werden.

Um die Anschlussklemme 1 wieder in die geschlossene Position zu überführen, wird der Betätigungshebel 16 noch etwas nach links weitergeschwenkt, so dass der Betätigungshebel 16 von dem Anschlag 26 weg bewegt wird und nicht mehr in Eingriff mit dem Sperrhebel 21 steht.

Der Sperrhebel 21 senkt sich dann bedingt durch die Schwerkraft und ggf. durch eine an der Schwenklagerung 22 (z.B. durch elastische Verformung der am Zapfen anstoßenden Lagerwand) angreifende Rückstellkraft nach unten in Richtung Isolierstoffgehäuse 2 ab. Dadurch wird der Betätigungshebel 16 freigegeben und kann selbsttätig durch die Federkraft der Klemmfeder 4 ggf, unter manueller Führung in seine Ruhelage verbracht werden. Dann ist die Klemmstelle, wie in der Figur 1 dargestellt, wieder geschlossen.

In der Ruhelage greift ein vorstehender Finger 27 des Sperrhebels in eine Öffnung 28 in Betätigungshebel 16 ein und fixiert so den Betätigungshebel 16 in der Ruhelage.

Figur 3 lässt eine perspektivische Ansicht der Klemmfeder 4 erkennen. Deutlich wird, dass das freie Ende 10 über die Breite der Klemmfeder 4 gesehen im mittleren Bereich angeordnet ist. Der Betätigungsabschnitt ist an den rechten und linken Randbreichen des Klemmabschnitts unter Belassung des mittleren freien Endes 10 vom Klemmabschnitt freigelegt (freigeschnitten, freigestanzt o. ä.). Die Randbereiche sind dabei in der Art eines Federbogens 29 aus dem Federblechmaterial geformt.

Deutlich erkennbar ist zudem das umgebogene freie Ende 14 des Betätigungsabschnitts 13,

Weiterhin ist erkennbar, dass der Anlageabschnitt 16 angrenzend an das vordere freie Ende einander gegenüberliegende seitliche Einschnitte 30 hat, in die Seitenstege des Bügels 17 eingehängt werden.

Figur 4 lässt eine perspektivische Teilschnittansicht der Anschlussklemme 1 aus Figuren 1 und 2 erkennen. Deutlich wird, dass der Betätigungshebel 16 oberhalb der Klemmfeder 4 schwenkbar im Isolierstoffgehäuse 2 gelagert ist und sich der Sperrhebel 21 verschränkt hierzu durch den Betätigungshebel 16 in entgegengesetzter Richtung erstreckt.

Figur 5 lässt eine andere Ausführungsform einer Anschlussklemme 1 erkennen. Auch bei dieser Ausführungsform ist der Anlageschenkel an einem Bügel 17 gelagert, der den Stromschienenabschnitt 3 untergreift und damit an dem Stromschienenabschnitt 3 gelagert ist. Die nach oben wirkende Kraftkomponente des Anlageabschnitts 6 wird somit von dem Bügel 17 aufgefangen und auf den Stromschienenabschnitt 3 übertragen. Entgegengerichtet hierzu wirkt jedoch die Kraftkomponente des freien Endes 10 der Klemmfeder 4, die in der dargestellten geschlossenen Position direkt auf die Stromschiene 3 geleitet wird. Beim eingeklemmten elektrischen Leiter wirkt die Klemmkraft über den elektrischen Leiter auf den Stromschienenabschnitt 3. Auf diese Weise wird ein selbsttragendes System geschaffen.

Deutlich wird bei dieser Ausführungsform, dass ein in seiner Erstreckungsrichtung vertikal ausgerichteter und um eine vertikale Achse rotierbar angeordneter Betätigungszylinder 31 in das Isolierstoffgehäuse 2 eingebaut ist. Der Betätigungszylinder 31 hat eine schräg nach oben geneigte Auflagerampe 32, auf der das bei dieser Ausführungsform anders herum in Richtung Leitereinführungsöffnung 5 umgebogene freie Ende 14 des Betätigungsabschnitts 13 der Klemmfeder 4 aufliegt.

An der Oberseite des Betätigungszylinders 31 ist ein Schlitz 33 zur Aufnahme eines Schraubendrehers eingebracht, mit dem der Betätigungszylinder 31 um die vertikale Achse V herum gedreht werden kann. Das umgebogene freie Ende 14 des Betätigungsabschnitts 13 gleitet dabei an der Auflagerampe 32 nach oben, so dass eine Zugkraft auf den Betätigungsabschnitt 13 ausgeübt wird und das freie Ende 10 des Klemmabschnitts 8 zum Öffnen der Klemmfeder 4 nach oben geschwenkt wird. Der Betätigungszylinder 31 kann optional z.B. mit einem verschiebbar im Isolierstoffgehäuse 2 aufgenommenen Schieber (nicht dargestellt) in mindestens einer Endposition verriegelt werden.

Figur 6 lässt eine dritte AusRihrungsform der Anschlussklemme 1 erkennen, bei der ebenfalls ein Betätigungszylinder 31 nunmehr um eine horizontale Achse H rotierbar im Isolierstoffgehäuse 2 gelagert ist. Das im Innenraum des Isolierstoffgehäuses 2 befindliche freie Ende des Betätigungszylinders 31 hat ein vorstehendes Auflager 34, auf dem das in Richtung Leitereinführungsöffnung 5 umgebogene freie Ende 14 des Betätigungsabschnitts 13 der Klemmfeder 4 aufliegt. Bei Rotation des Betätigungszylinders 31 um die horizontale Achse H wandert das vorstehende Auflager 34 von der dargestellten Position nach oben. Der Abstand des Auflagers 34 zum Stromschienenabschnitt 3 nimmt dabei zu und es wird eine Zugkraft auf den Betätigungsabschnitt 13 ausgeübt, die die Klemmfeder 4 öffnet.

Figur 7 lässt eine weitere Ausführungsform der Anschlussklemme 1 erkennen. Bei dieser Ausführungsform ist oberhalb des Stromschienenabschnitts 3 unter Belassung eines Auffangraums für einen elektrischen Leiter (nicht dargestellt) ein Drehrad 35 rotierbar im Isolierstoffgehäuse 2 gelagert. Mindestens ein seitliches freies Ende des Drehrades 35, das von der Seite des Isolierstoffgehäuses 2 von außen zugänglich ist, - hat einen Betätigungsschlitz 33 zur Einführung z. B. eines Schraubendrehers, um das Drehrad 35 im Uhrzeigersinn zum Schließen der Klemmfeder 4 und entgegen des Uhrzeigersinns zum Öffnen der Klemmfeder zu drehen. Die Drehachse des Drehrades 35 steht in etwa senkrecht zur Leitereinführungsöffnung 5 und in etwa senkrecht zur Kraftwirkung der Klemmfeder 4 bzw. zur Erstreckungsrichtung des Betätigungsabschnitts 13.

Bei dieser Ausführungsform ist das entgegengesetzt zur Leitereinftihrungsöffnung 5 umgebogene freie Ende 14 des Betätigungsabschnitts 13 in einen Lagerbolzen 36 eingehängt und übergreift diesen Lagerbolzen 36 teilweise. Bei der Rotation des Betätigungsrades 35 entgegen dem Uhrzeigersinn wandert der Lagerbolzen 36 nach oben, so dass der Abstand zwischen Stromschienenabschnitt 3 und Lagerbolzen 36 zunimmt. Dabei wird das freie Ende 14 des Betätigungsabschnitts 13 nach oben gezogen und es wird eine Zugkraft auf den Betätigungsabschnitt 13 ausgeübt, die die Klemmfeder 4 öffnet.

Figur 8 lässt eine Federklemmeinheit mit einer Klemmfeder 4 in Form einer Zugfeder erkennen, bei der der Anlageabschnitt 6 nach unten in Richtung Stromschienenabschnitt 3 und freiem Ende 10 des Klemmabschnitts 8 herunter gebogen ist. Der Anlageabschnitt 6 hat an seinem unteren Ende einen Durchbruch, der durch einen unteren Randsteg 37 begrenzt ist. Der Stromschienenabschnitt 3 ist durch den Durchbruch 38 hindurehgeführt. Der Anlageabschnitt 6 ist mit Hilfe der unteren Querkante 37 am freien Ende des Anlageabschnitts 6 am Stromschienenabschnitt 3 festgelegt.

Der Betätigungsabschnitt 13 ist wiederum vom Klemmabschnitt 8 entgegengesetzt zur Stromschiene und entgegengesetzt zur Erstreckungsrichtung des herunter gebogenen Anlageabschnitts 6 nach oben abgebogen. Das freie Ende 14 des Betätigungsabschnitts 13 ist wiederum umgebogen, um in ein Betätigungselement eingehängt oder von einem Betätigungselement, beispielsweise einem Schraubendreher, untergriffen zu werden.

Diese Federklemmeinheit 36 kann in Verbindung mit verschiedenen Varianten von Betätigungselementen, wie beispielsweise der vorbeschriebenen schwenkbar am Isolierstoffgehäuse 2 angeordneten Betätigungshebeln oder rotierbar angeordneten Betätigungszylindern oder Betätigungsrädern, eingesetzt werden.

Figur 9 lässt eine Frontansicht auf die Federklemmeinheit 36 aus Figur 8 erkennen. Deutlich wird, dass der Stromschienenabschnitt 3 durch einen Durchbruch 38 im Anlageschenkel 6 geführt ist.

Figur 10 lässt eine andere Ausführungsform einer Federklemmeinheit erkennen, bei der der Anlageschenkel 6 wiederum mit einem Bügel 17 an den Stromschienenabschnitt 3 eingehängt ist. Bei dieser Ausführungsform ist der Betätigungsabschnitt 13 von dem Klemmabschnitt 8 oberhalb des freien Endes 10 als separates Teil gefertigt und mit dem Klemmabschnitt 8 beispielsweise durch Vernieten, Schweißen oder ähnliches verbunden. Durch diese Ausführungsform wird vorteilhaft erreicht, dass eine Klemmkante am freien Ende 10 mit der vollen Breite des Klemmabschnitts 8 zur Verfügung steht und dass der Betätigungsabschnitt 13 unabhängig von den Eigenschaften der Klemmfeder 4, insbesondere den Materialeigenschaften, ausgeführt werden kann.

Figur 11 lässt eine Ausführungsform einer Anschlussklemme 1 erkennen, bei der die Betätigung der Klemmfeder 4 mit einem Betätigungswerkzeug 39, wie beispielsweise einem Schraubendreher erfolgt, der in eine Betätigungsöffnung 39 eingeführt wird. Das Betätigungswerkzeug 39 liegt dabei mit seiner Unterseite an dem Isolierstoffgehäuse 2 in der Betätigungsöffnung 40 auf. Die Oberseite der Betätigungsöffnung 40 ist durch eine schwenkbare Wand 41 gebildet, die integral mit dem Isolierstoffgehäuse 2 aus demselben Isolierstoffmaterial geformt ist. Die schwenkbare Wand 41 ist in das freie Ende des Betätigungsabschnitts 13 eingehängt. Auf diese Weise liegt das Betätigungswerkzeug 39 an der schwenkbaren Wand 41 an und durchgreift ggf. den Betätigungsabschnitt 13 der Klemmfeder 4. Durch Verschwenken des Betätigungswerkzeuges 39 nach unten um den an der Unterseite des Betätigungskanals 40 gebildeten Schwenkpunkt wird eine Zugkraft auf den Betätigungsabschnitt 13 3 ausgeübt und die Klemmfeder 4 wird geöffnet.

Bei all den beschriebenen Ausfilhrungsformen können z. B. in Leitereinführungsrichtung an der der Leitereinführungsöffnung 5 abgewandten Seite des Stromschienenabschnitts 3 Steckkontakte, wie z. B. gabelförmige Steckzungen o. ä., einstückig angebunden werden. Diese Steckkontakte können z. B. als separate Teile gefertigt und mittels Schweiß-, Tox- oder Lötverbindung mit dem Stromschienenabschnitt 3 elektrisch leitend verbunden werden. Denkbar ist aber auch, dass senkrecht oder waagerecht zur Leitereinsteckrichtung an dem Stromschienenabschnitt 3 Lötfüße für eine Leiterplattenanbindung vorgesehen sind.

Vorteilhaft kann es sein, wenn das Isolierstoffgehäuse 2 zweiteilig aufgebaut ist und die beiden Hälften zueinander symmetrisch ausgebildet sind. Dann kann die Federklemmeinheit in ein Teil des Isolierstoffgehäuses 2 eingelegt werden und nach Montage das Gehäuse mit der zweiten Gehäusehälfte verschlossen werden.

Figur 12 zeigt eine Seitenansicht einer sechsten Ausführungsform einer Anschlussklemme 1, bei der ein Steckkontakt in Form einer sich nach vorne erstreckenden gabelförmiges Steckzunge 44 integral mit einem Stromschienenstück 45 geformt ist. Der Bügel 17 ist ebenfalls integral mit dem Stromschienenstück 45 geformt und aus diesem z.B. freigestanzt oder freigeschnitten und aus einer Auflageebene des Stromschienenstticks 45 für den Stromschienenabschnitt 3 herausgebogen. Optional kann das Stromschienenstück 45 aber auch der Stromschienenabschnitt 3 selbst sein, so dass die Steckzunge 44 und der Bügel 17 einteilig aus dem Stromschienenabschnitt 3 gebildet sind.

Figur 13 zeigt eine Seitenansicht einer siebten Ausführungsform einer Anschlussklemme 1 mit von dem Stromschienenabschnitt 3 oder einem daran angrenzenden separaten Stromschienenstück 45 nach unten abgehenden Lötstiften 46. Die Anschlussklemme 1 kann auf diese Weise in eine Leiterplatte eingesetzt und verlötet werden. Auch hier ist der Bügel 17 wiederum einteilig mit dem Stromschienenabschnitt 3 oder ggf. einem daran angrenzenden Stromschienenstück 45 geformt und nach Freischneiden oder Freistanzen aus der Kontaktebene nach oben zum Anlageschenkel 6 der Klemmfeder 4 herausgebogen.

## Patentansprüche

1. Anschlussklemme (1) mit einem Isolierstoffgehäuse (2) und mit mindestens einer Federklemmeinheit mit einer Klemmfeder (4) und einem Stromschienenabschnitt (3) in dem Isolierstoffgehäuse (2), wobei die Klemmfeder (4) einen Anlageabschnitt (6), einen sich an den Anlageabschnitt anschließenden Federbogen (7) und einen sich an den Federbogen (7) anschließenden und zum Anklemmen eines elektrischen Leiters gegen den Stromschienenabschnitt (3) ausgeformten Klemmabschnitt (8) hat, wobei die Klemmfeder (4) einen Betätigungsabschnitt (13) hat, der sich von der Richtung der am Klemmabschnitt (8) wirkenden Federkraft der Klemmfeder (4) weg erstreckt und zur Beaufschlagung durch ein Betätigungselement (16, 31, 33, 39) so ausgerichtet ist, dass das Betätigungselement (16, 31, 33, 39) zur Ausübung einer auf den Betätigungsabschnitt (13) bei Verlagerung des Betätigungselementes (16, 31, 33, 39) entgegen der Federkraft wirkenden Zugkraft zum Öffnen der Klemmfeder (4) mit dem Betätigungsabschnitt (13) in Eingriff bringbar ist, **dadurch gekennzeichnet dass** der Betätigungsabschnitt der Klemmfeder von dem Klemmabschnitt der Klemmfeder abgeht.

2. Anschlussklemme (1) nach Anspruch 1, **dadurch gekennzeichnet, dass** das Betätigungselement (16, 31, 33, 39) beweglich an oder in dem Isolierstoffgehäuse (2) gelagert ist.

3. Anschlussklemme (1) nach Anspruch 2, **dadurch gekennzeichnet, dass** das Betätigungselement (16, 31, 33, 39) ein verschwenkbar in oder an dem Isolierstoffgehäuse (2) gelagerter Betätigungshebel (16), ein verschiebbar am Isolierstoffgehäuse (2) gelagerter Betätigungsschieber oder ein rotierbar im Isolierstoffgehäuse (2) gelagertes Betätigungsrad (39) oder Betätigungszylinder (31, 33) ist.

4. Anschlussklemme (1) nach einem der vorhergehenden Ansprüche, **dadurch gekennzeichnet, dass** der Betätigungsabschnitt (13) der Klemmfeder (4) ein umgebogenes Ende (14) hat, das in das Betätigungselement (1) eingehängt ist.

5. Anschlussklemme (1) nach einem der vorhergehenden Ansprüche, **dadurch gekennzeichnet, dass** der Klemmabschnitt (8) mindestens ein zum Anklemmen eines elektrischen Leiters an den Stromschienenabschnitt (3) vorgesehenes freies Ende (10) hat, und dass der integral mit dem Klemmabschnitt (8) geformte Betätigungsabschnitt (13) von dem Klemmabschnitt (8) vor dem freien Ende (10) abgebogen ist, so dass ein Teil der Breite des Klemmabschnitts (8) das mindestens eine freie Ende (10) und der andere Teil den Betätigungsabschnitt (13) bildet.

6. Anschlussklemme (1) nach einem der vorhergehenden Ansprüche, **dadurch gekennzeichnet, dass** der Anlageabschnitt (6) in Richtung Klemmabschnitt (8) weisend umgebogen ist und die Klemmfeder (4) einen Durchbruch hat, durch den der Klemmabschnitt (8) oder der Betätigungsabschnitt (13) hindurchgeführt ist.

7. Anschlussklemme (1) nach einem der Ansprüche 1 bis 5, **gekennzeichnet durch** einen am Stromschienenabschnitt (3) angeordneten Bügel (17), wobei der Anlageabschnitt (6) an dem Bügel (17) anliegt und der Bügel (17) den Stromschienenabschnitt (3) untergreift, so dass die Anschlussklemme (1) selbsttragend ist und eine vom Anlageabschnitt auf den Bügel (17) ausgeübte Haltekraft über den Bügel (17) und eine entgegengerichtete, vom Klemmabschnitt (8) auf den Stromschienenabschnitt (3) wirkende Klemmkraft kompensierbar ist.

8. Anschlussklemme (1) nach einem der Ansprüche 1 bis 5, **dadurch gekennzeichnet, dass** der Stromschienenabschnitt (3) in einem an den Klemmabschnitt (8) der Klemmfeder (4) angrenzenden Bereich in Richtung Anlageabschnitt (6) umgebogen ist und einen Durchbruch (38) zur Durchführung einen Teil des Anlageabschnitts (6) und eines Teils des Klemmabschnitts (8) hat, wobei der Anlageabschnitt (6) an einer Begrenzungskante des Durchbruchs (38) an dem Stromschienenabschnitt (3) anliegt.

9. Anschlussklemme (1) nach einem der vorhergehenden Ansprüche, **dadurch gekennzeichnet, dass** der Stromschienenabschnitt (3) zur Bildung einer gegenüberliegend zu einer Leitereinführöffnung für einen elektrischen Leiter im Isolierstoffgehäuse (2) angeordneten Auffangtasche (23) für den elektrischen Leiter U-förmig abgewinkelt ist.

10. Anschlussklemme (1) nach einem der vorhergehenden Ansprüche, **gekennzeichnet durch** einen schwenkbar an der Oberseite des Isolierstoffgehäuses (2) angelenkten Sperrhebel (21), der einen mit dem Betätigungshebel (16) zusammenwirkenden Sperrabschnitt zum Halten des Betätigungshebels (16) in einer Offenstellung hat.

## Claims

1. Connecting terminal (1) having an insulating-material housing (2) and having at least one spring clamping unit with a clamping spring (4) and a busbar section (3) in the insulating-material housing (2), with the clamping spring (4) having a contact section (6) a curved spring area (7) adjacent to the contact section (6) and a clamping section (8) which is designed to clamp an electrical conductor against the busbar section (3), wherein the clamping spring (4) has an operating section (13) which extends away from the direction of the spring force, which acts on the clamping section (8), of the clamping spring (4) and is aligned to be acted on by an operating element (16, 31, 33, 39) such that the operating element (16, 31, 33, 39) can be engaged with the operating section (13) in order to exert a tensile force, which acts on the operating section (13) in the opposite direction to the spring force when the operating element (16, 31, 33, 39) is moved, in order to open the clamping spring (4), **characterized in that** the operating section of the clamping spring originates from the clamping section of the clamping spring.

2. Connecting terminal (1) according to Claim 1, **characterized in that** the operating element (16, 31, 33, 39) is mounted such that it can move on or in the insulating-material housing (2).

3. Connecting terminal (1) according to Claim 2, **characterized in that** the operating element (16, 31, 33, 39) is an operating lever (16) which is mounted such that it can pivot in or on the insulating-material housing (2), an operating slide which is mounted such that it can move linearly on the insulating-material housing (2), or an operating wheel (39) or operating cylinder (31, 33) which is mounted such that it can rotate in the insulating-material housing (2).

4. Connecting terminal (1) according to one of the preceding claims, **characterized in that** the operating section (13) of the clamping spring (4) has a bent end (14) which is hooked into the operating element (1).

5. Connecting terminal (1) according to one of the preceding claims, **characterized in that** the clamping section (8) has at least one free end (10), which is provided for clamping an electrical conductor onto the busbar section (3), and **in that** the operating section (13), which is formed integrally with the clamping section (8), is bent away from the clamping section (8) before the free end (10), such that a part of the width of the clamping section (8) forms the at least one free end (10), and the other part forms the operating section (13).

6. Connecting terminal (1) according to one of the preceding claims, **characterized in that** the contact section (6) is bent such that it faces in the direction of the clamping section (8), and the clamping spring (4) has an aperture through which the clamping section (8) or the operating section (13) is passed.

7. Connecting terminal (1) according to one of Claims 1 to 5, **characterized by** a bracket (17) which is arranged on the busbar section (3), with the contact section (6) resting on the bracket (17) and with the bracket (17) engaging under the busbar section (3) such that the connecting terminal (1) is self-supporting, and a holding force which is exerted by the contact section on the bracket (17) can be compensated for via the bracket (17) and a clamping force which is in the opposite direction and acts from the clamping section (8) on the busbar section (3).

8. Connecting terminal(1) according to one of Claims 1 to 5, **characterized in that** the busbar section (3) is bent in the direction of the contact section (6) in an area which is adjacent to the clamping section (8) of the clamping spring (4), and has an aperture (38) for a part of the contact section (6) and a part of the clamping section (8) to pass through, with the contact section (6) resting on the busbar section (3) on a boundary edge of the aperture (38).

9. Connecting terminal (1) according to one of the preceding claims, **characterized in that** the busbar section (3) is angled in a U-shape in order to form a holding pocket (23) for the electrical conductor, which holding pocket (23) is arranged opposite a conductor insertion opening for an electrical conductor in the insulating-material housing (2).

10. Connecting terminal (1) according to one of the preceding claims, **characterized by** a blocking lever (21), which is articulated such that it can pivot on the upper face of the insulating-material housing (2) and has a blocking section, which interacts with the operating lever (16) in order to hold the operating lever (16) in an open position.

## Revendications

1. Borne de connexion (1) avec un carter en matière isolante (2) et avec au moins une unité de coincement par ressort équipée d'un ressort de coincement (4) et d'une section de rail de courant (3) dans le carter en matière isolante (2), le ressort de coincement (4) ayant une section d'appui (6), un arc de ressort (7) connexe à la section d'appui et une section de coincement (8) connexe à l'arc de ressort (7) et formée pour raccorder un conducteur électrique contre la section de rail de courant (3), le ressort de coincement (4) ayant une section d'actionnement (13) s'étendant de façon à s'écarter de la direction de la force de ressort du ressort de coincement (4) agissant au niveau de la section de coincement (8) et étant orienté de telle sorte que pour la sollicitation par un élément d'actionnement (16, 31, 33, 39), l'élément d'actionnement (16, 31, 33, 39) peut être mis en prise avec la section d'actionnement (13) pour exercer une force de traction agissant à l'encontre de la force de ressort sur la section d'actionnement (13) par déplacement de l'élément d'actionnement (16, 31, 33, 39) en vue d'ouvrir le ressort de coincement (4), **caractérisée en ce que** la section d'actionnement du ressort de coincement part de la section de coincement du ressort de coincement.

2. Borne de connexion (1) selon la revendication 1, **caractérisée en ce que** l'élément d'actionnement (16, 31, 33, 39) est disposé de façon mobile au niveau du carter en matière isolante (2) ou dans celui-ci.

3. Borne de connexion (1) selon la revendication 2, **caractérisée en ce que** l'élément d'actionnement (16, 31, 33, 39) est un levier d'actionnement (16) disposé de façon à pouvoir être pivoté au niveau du carter en matière isolante (2) ou dans celui-ci, un poussoir d'actionnement disposé de façon coulissante au niveau du carter en matière isolante (2) ou un volant d'actionnement (39) disposé de façon à pouvoir pivoter dans le carter en matière isolante (2) ou un cylindre d'actionnement (31, 33).

4. Borne de connexion (1) selon l'une quelconque des revendications précédentes, **caractérisée en ce que** la section d'actionnement (13) du ressort de coincement (4) a une extrémité (14) incurvée accrochée dans l'élément d'actionnement (1).

5. Borne de connexion (1) selon l'une quelconque des revendications précédentes, **caractérisée en ce que** la section de coincement (8) a au moins une extrémité libre (10) prévue pour le raccordement d'un conducteur électrique à la section de rail de courant (3) et que la section d'actionnement (13) faisant partie intégrante de la section de coincement (8) est incurvée par rapport à la section de coincement (8) avant l'extrémité libre (10), de sorte qu'une partie de la largeur de la section de coincement (8) forme l'au moins une extrémité libre (10) et que l'autre partie forme la section d'actionnement (13).

6. Borne de connexion (1) selon l'une quelconque des revendications précédentes, **caractérisée en ce que** la section d'appui (6) est incurvée de façon à regarder en direction de la section de coincement (8) et que le ressort de coincement (4) a un passage traversant à travers lequel la section de coincement (8) ou la section d'actionnement (13) est introduite.

7. Borne de connexion (1) selon l'une quelconque des revendications 1 à 5, **caractérisée par** la présence d'un étrier (17) disposé au niveau de la section de rail de courant (3), la section d'appui (6) reposant contre l'étrier (17) et l'étrier (17) saisissant par en dessous la section de rail de courant (3), de sorte que la borne de connexion (1) soit autoportante et qu'une force de maintien exercée par la section d'appui sur l'étrier (17) via l'étrier (17) et qu'une force de coincement de sens opposé agissant depuis la section de coincement (8) sur la section de rail de courant (3) puissent être compensées.

8. Borne de connexion (1) selon l'une quelconque des revendications 1 à 5, **caractérisée en ce que** la section de rail de courant (3) est incurvée dans une zone connexe à la section de coincement (8) du ressort de coincement (4) en direction de la section d'appui (6) et a un passage traversant (38) pour réaliser une partie de la section d'appui (6) et une partie de la section de coincement (8), la section d'appui (6) reposant contre une arête de délimitation du passage traversant (38) au niveau de la section de rail de courant (3).

9. Borne de connexion (1) selon l'une quelconque des revendications précédentes, **caractérisée en ce que** la section de rail de courant (3) est coudée en forme de U pour la formation d'une poche collectrice (23) prévue pour le conducteur électrique et disposée à l'opposé d'une ouverture d'introduction conductrice prévue pour un conducteur électrique dans le carter en matière isolante (2).

10. Borne de connexion (1) selon l'une quelconque des revendications précédentes, **caractérisée par** la présence d'un levier de verrouillage (21) articulé de façon à pouvoir pivoter au niveau du côté supérieur du carter en matière isolante (2) et ayant une section de verrouillage interagissant avec le levier d'actionnement (16) pour maintenir le levier d'actionnement (16) dans une position ouverte.
